# EUROPÄISCHE PATENTANMELDUNG

(11) **EP 4 624 705 A1**
(43) Veröffentlichungstag der Anmeldung: **01.10.2025**
(21) Anmeldenummer: 25163456.4
(22) Anmeldetag: 13.03.2025
(51) Int. Cl.: E05B 47/00, E05B 65/10, E05C 7/04

(54) **VERFAHREN ZUM BETREIBEN EINES TREIBRIEGELSCHLOSS MIT MITTELSTELLUNG EINER ZWEIFLÜGELIGEN TÜR UND TREIBRIEGELSCHLOSS MIT MITTELSTELLUNG EINER ZWEIFLÜGELIGEN TÜR**

(30) Priorität: 15.03.2024 DE 102024107450
(71) Anmelder: ASSA ABLOY Sicherheitstechnik GmbH, 72458 Albstadt (DE)
(72) Erfinder: Rittinger, Peter, 72474 Benzingen (DE)
(74) Vertreter: Louis Pöhlau Lohrentz

(57) **Zusammenfassung**

Die Erfindung betrifft ein Treibriegelschloss (2) für einen Standflügel (14) umfassend ein Schlossgehäuse (21) mit wenigstens einem Einzugschieber (241) und einer Treibriegelstange (24) sowie einen Riegelauswerfer (5) und/oder einen Fallenauswerfer (4), wobei das Treibriegelschloss (2) mit einer im Schlossgehäuse (21) drehbar gelagerten Schlossnuss (23) manuell entriegelbar ist und mittels einem im Schlossgehäuse (21) aufgenommenen Motor (3) mit Steuereinrichtung (7) motorisch entriegelbar ist.

Um eine kostengünstige Lösung zum dauerhaften Begehen eines Aktivflügels (15) einer zweiflügeligen Tür (11) bei gleichzeitig verriegeltem Standflügel (14) zu schaffen, die eine hohe Funktionssicherheit bietet, wird vorgeschlagen, dass die Steuereinrichtung (7) den Motor (3) in eine Mittelstellung ansteuert, in welcher der Motor (3) den Riegelauswerfer (5) und/oder den Fallenauswerfer (4) in die entriegelte Stellung bewegt hat, und die Treibriegelstange (24) noch in einer verriegelten Position ist, um den Standflügel (14) zu verriegeln.

## Beschreibung

Die Erfindung betrifft ein Verfahren zum Betreiben eines Treibriegelschlosses gemäß den Merkmalen des Oberbegriffs des Anspruchs 1, sowie ein Treibriegelschloss gemäß den Merkmalen des Oberbegriffs des Anspruchs 4.

In der Praxis werden bei zweiflügeligen Türen in der Regel für den Aktivflügel Motorschlösser eingesetzt, um eine unabhängige Öffnung des Aktivflügels zu ermöglichen. Beispielsweise soll es am Tag für eine häufige Begehung möglich sein, den Aktivflügel zu entriegeln und nur diesen zu öffnen, während der Passivflügel oder Standflügel verriegelt ist. Dies wird in der Praxis üblicherweise als Tagschaltung bezeichnet. Die Verwendung eines Motorschlosses ist jedoch relativ aufwendig und teuer.

Aus Dokument DE 10 2016 108 706 A1 ist ein motorisiertes Passivflügelschloss bekannt, welches mittels eines Motors in eine Mittelstellung verbringbar ist, in welcher der Fallenauswerfer und der Riegelauswerfer in einer entriegelten Stellung sind, um ein Aktivflügelschloss zu entriegeln und die Treibriegelstangen aber noch verriegelt sind. Hierfür wird der Motor in eine erste Richtung betätigt, um nur den Riegelauswerfer und den Fallenauswerfer zu betätigen. Soll das Treibriegelschloss vollständig entriegelt werden, ist es notwendig, die Betätigungsrichtung des Motors umzukehren, um auch die Treibriegelstangen zu entriegeln. Nachteilig bei dieser Lösung ist, dass nicht aus jeder Position heraus eine sofortige sichere Entriegelung des Treibriegelschlosses möglich ist, da zum vollständigen Entriegeln erst der Motor seine Betätigungsrichtung umschalten muss und ein gewisser Leerlauf von der Motormechanik überwunden werden muss, um die Treibriegelstangen zu entriegeln.

Aus der EP 2 264 268 B2 ist ein motorisiertes Treibriegelschloss bekannt, welches eine sequentielle Betätigung von Riegelauswerfer, Fallenauswerfer und Treibriegelstangen umsetzt. D.h. in einem ersten Antriebsbereich des Motors werden ausschließlich der Fallenauswerfer und der Riegelauswerfer betätigt. Erst nach Abschluss dieses ersten Betätigungsbereichs werden dann die Treibriegelstangen zur Entriegelung angetrieben. Auch diese Lösung besitzt den Nachteil, dass zumindest am ersten Betätigungsbereich keine Wirkverbindung zur Entriegelung der Treibriegelstangen besteht. Im Falle einer Notentriegelung muss daher zunächst auch hier immer ein gewisser Leerlauf überwunden werden.

Die EP 2 749 721 B1 zeigt ein Treibriegelschloss, welches motorisch angetrieben oder manuell angetrieben entriegelbar ist. Der Bewegungsablauf ist dabei sowohl bei motorischer Entriegelung wie auch bei manueller Entriegelung zweistufig. D.h. in beiden Fällen muss zunächst eine Mittenstellung erreicht und überfahren werden, um das Treibriegelschloss zu entriegeln. Zudem ist der Aufbau dieses Treibriegelschlosses sehr komplex und weist eine Vielzahl von zusammenwirkenden Getriebeelementen auf.

Der Erfindung liegt die Aufgabe zugrunde, eine kostengünstige Lösung zum Begehen eines Aktivflügels einer zweiflügeligen Tür bei verriegeltem Standflügel bereitzustellen. Insbesondere soll dabei eine hohe Funktionssicherheit erreicht werden. Zudem soll ein Einsatz in Flucht- und Rettungswegen möglich sein. Insbesondere soll bei einem Notfall jederzeit eine rasche und zuverlässige Entriegelung möglich sein.

Diese Aufgabe wird erfindungsgemäß durch ein Verfahren zum Betreiben eines Treibriegelschlosses gemäß den Merkmalen des Anspruchs 1 sowie durch ein Treibriegelschloss gemäß den Merkmalen des Anspruchs 4 gelöst.

Erfindungsgemäß wird ein Verfahren zum Betreiben eines Treibriegelschlosses vorgeschlagen, um einen Standflügel einer zweiflügeligen Tür in geschlossenen Stellung mittels wenigstens einer Treibriegelstange zu verriegeln und zu entriegeln, wobei ein Treibriegelschloss bereitgestellt wird, umfassend ein Schlossgehäuse sowie wenigstens einen Einzugschieber verbindbar mit einer Treibriegelstange und umfassend einen Riegelauswerfer und/oder einen Fallenauswerfer, um einen Riegel und/oder eine Falle eines Aktivflügelschlosses der zweiflügeligen Tür zu entriegeln, wobei die wenigstens eine Treibriegelstange und der Riegelauswerfer und/oder Fallenauswerfer manuell mittels einer Schlossnuss mit einem Nusshebel durch Schwenken der Schlossnuss über einen definierten Schwenkbereich, oder motorisch mittels Motor durch Verfahren eines Motorabtriebs über einen definierten Verfahrbereich von einer verriegelten Position in eine entriegelte Position verbringbar ist bzw. sind. Wesentlich dabei ist, dass bei einer Entriegelung mittels Schlossnuss der wenigstens eine Einzugschieber zusammen mit dem Riegelauswerfer und/oder Fallenauswerfer betätigt wird, sodass der wenigstens eine Einzugschieber zusammen mit dem Riegelauswerfer und/oder Fallenauswerfer in die entriegelte Position gelangt, und dass der Verfahrbereich des Motorabtriebs in zwei Verfahrbereiche mit einer zwischenliegenden Mittelstellung unterteilt ist und bei der motorischen Entriegelung im ersten Verfahrbereich der wenigstens eine Einzugschieber zusammen mit dem Riegelauswerfer und/oder Fallenauswerfer betätigt wird und im zweiten Verfahrbereich im Wesentlichen nur noch der wenigstens eine Einzugschieber betätigt wird, um die wenigstens eine Treibriegelstange zeitlich nach dem Riegelauswerfer und/oder Fallenauswerfer in die entriegelte Position zu bewegen.

Erfindungsgemäß wird auch ein Treibriegelschloss vorgeschlagen, um einen Standflügel einer zweiflügeligen Tür zu verriegeln und/oder zu entriegeln, insbesondere, um ein Verfahren nach einem der vorhergehenden Ausgestaltungen zu betreiben, mit einem Schlossgehäuse und mit wenigstens einen Einzugschieber zum Bewegen wenigstens einer Treibriegelstange, und mit einem Riegelauswerfer und/oder einem Fallenauswerfer, um einen Riegel oder eine Falle eines Aktivflügelschlosses zum Entriegeln aus dem Schlossgehäuse zu drängen, wobei das Treibriegelschloss mittels einer im Schlossgehäuse drehbar gelagerten Schlossnuss mit Nusshebel manuell entriegelbar ist, und mittels einem im Schlossgehäuse aufgenommenen Motor, welcher mit einer Steuereinrichtung verbunden ist, motorisch entriegelbar ist. Wesentlich dabei ist, dass ausgehend von der verriegelten Stellung der Motor von der Steuereinrichtung in eine Mittelstellung ansteuerbar ist, in welcher der Motor den Riegelauswerfer und/oder den Fallenauswerfer in ihre entriegelte Stellung bewegt hat, und der wenigstens eine Einzugschieber oder die wenigstens eine Treibriegelstange noch in einer verriegelten Position ist, und dass bei der Entriegelung per Schlossnuss der wenigstens eine Einzugsschieber synchron zu dem Riegelauswerfer und/oder dem Fallenauswerfer verfahren wird, derart, dass der Riegelauswerfer und/oder der Fallenauswerfer zusammen mit dem wenigstens einen Einzugschieber die Entriegeltposition erreicht oder erreichen.

Ein Vorteil ist, dass der Motorabtrieb ausgehend von der Verriegelungsstellung jederzeit in Wirkeingriff ist, um sowohl den Riegelauswerfer und auch den Fallenauswerfer in die Entriegeltposition zu verfahren, als auch den wenigstens einen Einzugschieber mit der Treibriegelstange. Bereits zu Beginn des Verfahrbereichs des Motorabtriebs werden sowohl der wenigstens eine Einzugschieber mit der wenigstens einen Treibriegelstange als auch der Riegelauswerfer und Fallenauswerfer motorisch in die Entriegelungsstellung betätigt. Erst nach Erreichen der Entriegelungsstellung von Riegelauswerfer und Fallenauswerfer werden die Treibriegelstangen noch über eine gewisse Distanz hin betätigt, d.h. in das Schlossgehäuse eingezogen, und damit vollständig entriegelt. Da in jeder Phase der Entriegelung der Motorabtrieb in Wirkverbindung ist, kann auch jederzeit eine sichere Entriegelung bewerkstelligt werden, ohne dass dazu ein Leerbereich durchfahren werden müsste oder der Motorabtrieb auf andere Art und Weise angesteuert werden muss.

Ein weiterer Vorteil ist, dass das Treibriegelschloss bei einem Notfall aus jeder Stellung manuell schnellstmöglich entriegelbar ist. Insbesondere muss bei manueller Entriegelung nicht der lange Weg über eine Mittenstellung zurückgelegt werden, sondern die Türe kann schnell mit einem Handgriff vollständig entriegelt werden, so dass beide Türflügel bei einem Notfall schnell aufklappbar sind. Trotzdem besitzt das Treibriegelschloss eine motorisch ansteuerbare Mittelstellung, um beispielsweise einen Türöffner oder ein motorisiertes Aktivflügelschloss einsparen zu können.

Vorzugsweise kann das Treibriegelschloss mit einer Treibriegelstange, beispielsweise einer oberen Treibriegelstange, oder mit zwei Treibriegelstangen, einer oberen und einer unteren Treibriegelstange, ausgebildet sein.

Unter der verriegelten Stellung des Treibriegelschlosses wird insbesondere eine Stellung verstanden, bei der die Treibriegelstange oder die beiden Treibriegelstangen nach oben und unten aus dem Schlossgehäuse ausgefahren sind, derart, dass die obere Treibriegelstange in eine Verriegelungsaufnahme am Türrahmen und die untere Treibriegelstange in eine Verriegelungsaufnahme am Boden der Tür eingreift.

Insbesondere wird unter Entriegeltstellung des Treibriegelschlosses eine Stellung verstanden, bei der die beiden Treibriegelstangen in das Schlossgehäuse vollständig zurückgezogen sind, derart, dass die Treibriegelstangen nicht mehr mit einer Verriegelungsaufnahme zusammenwirken, sodass der Standflügel geöffnet werden kann.

Insbesondere wird unter der Mittelstellung des Treibriegelschlosses eine Stellung verstanden, bei der die wenigstens eine Treibriegelstange oder die beiden Treibriegelstangen noch soweit aus dem Gehäuse ausgefahren sind, dass diese in Wirkeingriff mit einer Verriegelungsaufnahme am Türrahmen und/oder am Boden sind. Der Riegelauswerfer und/oder der Fallenauswerfer sind bereits in ihrer Entriegeltposition angekommen, d.h. haben bereits einen Schlossriegel und/oder eine Falle eines Aktivschlosses aus dem Schlossgehäuse des Treibriegelschlosses hinausgedrängt. In dieser Position kann bei verriegeltem Standflügel der Gangflügel geöffnet werden. Diese Mittelstellung kann beispielsweise als eine Tagstellung realisiert werden, um bei einem verriegelten Standflügel eine einfache Begehung des Gangflügels zu ermöglichen.

Insbesondere kann vorgesehen sein, dass der Riegelauswerfer und/oder der Fallenauswerfer mit Erreichen der Mittelstellung in ihre entriegelte Position gelangen, oder in der Mittelstellung in ihrer entriegelten Position sind. Dadurch wird gewährleistet, dass in der Mittelstellung der Riegelauswerfer und/oder der Fallenauswerfer bereits ihr Endposition hinsichtlich einer Entriegelung eingenommen haben, sodass ein Aktivflügelschloss in der Mittelstellung sicher entriegelt ist und ein Aktivflügel einfach zu begehen ist, ohne dass zunächst das Aktivflügelschloss aufwendig entriegelt werden muss. Insbesondere ist dabei vorgesehen, dass der wenigstens eine Einzugschieber in der Mittelstellung noch in einer verriegelten Position ist. Dies ermöglicht, dass in der Mittelstellung der Standflügel noch in einer sicher verriegelten Position ist.

Insbesondere kann vorgesehen sein, dass ausgehend von der verriegelten Stellung bei der motorischen Entriegelung der wenigstens eine Einzugschieber langsamer als der Riegelauswerfer und/oder der Fallenauswerfer verfahren wird, sodass der wenigstens eine Einzugschieber zeitlich nach dem Riegelauswerfer und/oder Fallenauswerfer die Entriegeltposition erreicht, und dass bei der Entriegelung per Schlossnuss der wenigstens eine Einzugschieber synchron zu dem Riegelauswerfer und/oder dem Fallenauswerfer verfahren wird, derart, dass der Riegelauswerfer und/oder der Fallenauswerfer zusammen mit dem wenigstens einen Einzugschieber die Entriegeltposition erreicht oder erreichen. Dadurch wird vorteilhafterweise sichergestellt, dass über den ganzen Bewegungsablauf der motorischen Entriegelung hinweg ein Wirkeingriff zwischen Motorabtrieb und Riegelauswerfer und/oder Fallenauswerfer und Einzugschieber bzw. Treibriegelstangen besteht. Im Falle einer manuellen Entriegelung per Schlossnuss ist sichergestellt, dass die Treibriegelstangen zusammen mit dem Riegelauswerfer und/oder Fallenauswerfer entriegelt werden, sodass bei einer manuellen Entriegelung eine schnelle Notöffnung ermöglicht wird, ohne dass dabei irgendwelche Leerhübe durchfahren werden müssen oder erst eine aufwendige Kopplung oder Entkopplung von Antriebskomponenten erforderlich wird.

In einer Ausgestaltung kann vorgesehen sein, dass das Treibriegelschloss einen oberen Einzugschieber mit einer oberen Treibriegelstange und einen unteren Einzugschieber mit einer unteren Treibriegelstange aufweist, wobei die beiden Einzugschieber über einen Umlenkhebel direkt miteinander verbunden sind. Vorzugsweise wird hier unter direkt eine unmittelbare Verbindung verstanden. Das bedeutet, dass die beiden Einzugsschieber lediglich über einen einzigen Umlenkhebel verbunden sind. Weitere Bauteile zum Verbinden der beiden Einzugsschieber sind nicht notwendig.

Insbesondere wird unter Einzugschieber ein im Schlossgehäuse linear und vorzugsweise parallel zum Stulp verschiebbares Bauteil verstanden, welches einen Anschluss für eine Treibriegelstange aufweist. Ein Einzugschieber kann überwiegend als ein flaches oder plattenförmiges Bauteil ausgebildet sein.

Insbesondere wird unter Steuereinrichtung eine elektronische Einrichtung verstanden, auf der eine Leistungsschnittstelle zum Ansteuern des Motors sowie eine Datenschnittstelle zum Auswerten von Sensoren vorhanden ist. Über eine Kommunikationsschnittstelle kann die Steuereinrichtung mit übergeordneten Steuereinheiten, wie beispielsweise einer Zutrittskontrolleinrichtung und/oder einer übergeordneten Flucht- und Rettungswegzentrale kommunizieren.

Insbesondere wird unter Schlossgehäuse des Treibriegelschlosses ein Gehäuse verstanden, in dem die Komponenten des Treibriegelschlosses aufgenommen sind. Vorzugsweise weist das Schlossgehäuse im Bereich des Stulps Ausnehmungen auf, die einen Durchgriff von Riegelelementen, wie beispielsweise Schlossriegel und/oder Schlossfalle eines Aktivflügelschlosses ermöglichen. Ferner kann das Schlossgehäuse an seinen oberen und unteren Schmalseiten Ausnehmungen für den Durchgriff von Treibriegelstangen aufweisen.

Vorzugsweise kann in einer Ausgestaltung vorgesehen sein, dass das Schlossgehäuse einen Stulp und eine von dem Motor parallel zu dem Stulp verfahrbare Schieberplatte aufweist, und die Steuereinrichtung wenigstens drei Sensoren umfasst, um die verriegelte Stellung, die Mittelstellung und die entriegelte Stellung zu detektieren.

Insbesondere wird unter Schieberplatte ein überwiegend flaches oder plattes Bauteil verstanden, welches im Schlossgehäuse linear und vorzugsweise parallel vom Stulp verschiebbar ist. Insbesondere verbindet die Schieberplatte mehrere bewegliche Elemente des Treibriegelschlosses untereinander. Die Schieberplatte kann dazu beispielsweise eine oder mehrere Kulissenführungen aufweisen. Ergänzend oder alternativ kann die Schieberplatte einen oder mehrere Zapfen und/oder Rollen aufweisen, die jeweils eine Verbindung zu einem beweglichen Element der Schlossmechanik herstellen. Ebenso kann an der Schieberplatte ein oder mehrere mechanische Anschläge ausgebildet sein, um mit Zapfen oder Rollen von beweglichen Elementen des Treibriegelschlosses zusammenzuwirken.

Vorzugsweise kann vorgesehen sein, dass der Motor als Linearmotor ausgebildet ist oder einen Spindeltrieb aufweist, um die Schieberplatte in einer Entriegelungsrichtung zu verfahren, und die Sensoren mit dem Linearmotor und/oder dem Spindeltrieb und/oder der Schieberplatte zusammenwirken, insbesondere an dem Linearmotor oder dem Spindeltrieb oder der Schieberplatte angeordnet sind, um die Verriegeltstellung und/oder die Mittelstellung und/oder die Entriegeltstellung zu detektieren.

**In** einer Ausgestaltung kann vorgesehen sein, dass die Sensoren einen Näherungsschalter und/oder eine Lichtschranke und/oder einen Taster umfassen, oder dass die Sensoren als Näherungsschalter und/oder als Lichtschranke und/oder als Taster ausgebildet sind. Insbesondere können die Sensoren mit Ausnehmungen der Schieberplatte zusammenwirken. Beispielsweise kann die Schieberplatte Schlitze aufweisen, die von den Sensoren detektiert werden. Über die Sensoren können verschiedene Positionen des Treibriegelschlosses detektiert werden, beispielsweise Verriegelt und/oder Entriegelt und/oder Mittelstellung und/oder Zwischenstellungen. Auch kann eine ordnungsgemäße Funktion des Treibriegelschlosses mittels der Sensoren überwacht werden. Auch ein Defekt kann mittels der Sensoren erkannt und als Fehler gemeldet werden. Insbesondere ist die Sensoreinrichtung dazu ausgebildet, die Sensoren auszuwerten und entsprechende Zustandsmeldungen oder Fehlermeldungen zu generieren und an eine übergeordnete Steuerzentrale zu senden.

In einer Ausgestaltung kann vorgesehen sein, dass in dem Schlossgehäuse ein oberer Einzugschieber, anschließbar an eine obere Treibriegelstange, und ein unterer Einzugschieber, anschließbar an eine untere Treibriegelstange, gelagert sind, wobei die beiden Einzugschieber über einen Umlenkhebel miteinander verbunden sind. Die Treibriegelstangen können mit dem Einzugschieber verschraubt, verrastet oder in einer Aufnahme durch Klemmen oder Klemmschrauben befestigt werden.

In einer Ausgestaltung kann vorgesehen sein, dass der untere Einzugschieber oder der obere Einzugschieber über einen Angriffspunkt direkt mit dem Umlenkhebel verbunden ist, um den Umlenkhebel zu schwenken, insbesondere um den Umlenkhebel bei einer manuellen Entriegelung zu schwenken. Von Vorteil ist, dass durch eine direkte Verbindung der Einzugschieber über den Umlenkhebel eine Zwangsführung der beiden Einzugschieber relativ zueinander geschaffen wird, sodass bei Antrieb eines der Einzugschieber automatisch der andere Einzugschieber in die Gegenrichtung betätigt wird, um das Treibriegelschloss zu entriegeln.

Insbesondere kann vorgesehen sein, dass der Angriffspunkt des unteren Einzugschiebers auf denselben Arm des zweiarmigen Umlenkhebels einwirkt wie der Schieberzapfen oder die Schieberrolle der Schieberplatte, oder dass der Angriffspunkt des oberen Einzugschiebers auf den anderen Arm des zweiarmigen Umlenkhebels einwirkt wie der der Schieberzapfen oder die Schieberrolle der Schieberplatte.

In einer Ausgestaltung kann vorgesehen sein, dass zumindest in einer Verriegelungsstellung der wirksame Hebel zwischen Drehpunkt des Umlenkhebels und Angriffspunkt des oberen oder unteren Einzugschiebers größer ist als der wirksame Hebel zwischen Drehpunkt des Umlenkhebels und dem Schieberzapfen oder der Schieberrolle der Schieberplatte. Dadurch wird ermöglicht, dass bei einer Beaufschlagung des oberen oder unteren Einzugschiebers der vom Umlenkhebel zurückgelegte Weg größer ist als wenn der Umlenkhebel von dem Schieberzapfen der Schieberplatte beaufschlagt wird.

Um einen kompakten Aufbau zu ermöglichen, kann in einer Ausgestaltung vorgesehen sein, dass der Nusshebel in dem Schlossgehäuse zwischen dem unteren Einzugschieber und dem Umlenkhebel in einer Ebene parallel zu dem Schlossboden und/oder der Schlossdecke des Schlossgehäuses angeordnet ist.

Vorzugsweise kann vorgesehen sein, dass in dem Schlossgehäuse ein zweiarmiger Riegelschieberhebel konzentrisch zu der Schlossnuss drehbar gelagert ist, dessen erster Arm über einen in einer Kulissenführung der Schieberplatte geführten Kulissenzapfen mit der Schieberplatte zusammenwirkt, und dessen zweiter Arm mit dem Riegelauswerfer zusammenwirkt, um diesen zwischen einer aus dem Schlossgehäuse vorgeschlossenen Entriegelungsstellung und einer in das Schlossgehäuse zurückgezogenen Verriegelungsstellung zu bewegen.

Um eine sichere Betätigung des Fallenauswerfers zu bewerkstelligen, kann vorgesehen sein, dass der zweite Arm des Riegelschieberhebels über einen Fallenumlenkhebel den Fallenauswerfer betätigt, um diesen zwischen einer Entriegelungsstellung und einer Verriegelungsstellung zu bewegen. Dadurch wird eine Betätigung des Riegelauswerfers und des Fallenauswerfers über dasselbe Bauteil bewerkstelligt, was die Funktionssicherheit steigert und eine kompakte Bauweise ermöglicht.

Um bei der manuellen Entriegelung per Schlossnuss eine sichere Entriegelung zu gewährleisten, kann in einer Ausgestaltung vorgesehen sein, dass der Nusshebel einen Mitnehmer für den Riegelschieberhebel aufweist, der bei Drehung der Schlossnuss in Anlage mit dem Riegelschieberhebel gelangt, um diesen in eine Entriegelungsstellung mitzunehmen. Damit kann bei der manuellen Entriegelung eine direkte Betätigung des Riegelschieberhebels ohne zwischenliegende Getriebebauteile ermöglicht werden. Dadurch kann die Funktionssicherheit erhöht und die Anzahl der benötigten Bauteile minimiert werden.

In einer Ausgestaltung kann vorgesehen sein, dass zum motorischen Entriegeln der Motor die Schieberplatte beaufschlagt, und dass zum manuellen Entriegeln der Nusshebel den unteren Einzugschieber oder den oberen Einzugschieber beaufschlagt, insbesondere dass der Nusshebel den unteren Einzugschieber oder den oberen Einzugschieber zum Entriegeln in dieselbe Richtung, insbesondere die Entriegelungsrichtung, beaufschlagt, in die der Motor die Schieberplatte zum Entriegeln beaufschlagt. Insbesondere ist eine direkte Beaufschlagung durch den Nusshebel vorgesehen, so dass zwischen Nusshebel und Einzugschieber kein weiteres Getriebebauteil bewegt werden muss. Dadurch ist manuell über die Schlossnuss und den Nusshebel jederzeit eine sichere Entriegelung möglich.

Insbesondere kann vorgesehen sein, dass die Kulissenführung der Schieberplatte zwei Bereiche aufweist, wobei der erste Kulissenbereich schräg zur Entriegelungsrichtung verläuft, um den Riegelschieberhebel zwischen seiner verriegelten Position und der entriegelten Position zu verschwenken, und der zweite Kulissenbereich parallel zur Entriegelungsrichtung verläuft, um den Riegelschieberhebel in der entriegelten Position zu halten.

Vorteilhafterweise kann dabei vorgesehen sein, dass die Kulissenführung derart ausgestaltet ist, dass der Riegelschieberhebel ausgehend von der verriegelten Stellung in der Mittelstellung des Motors bereits seine entriegelte Position erreicht hat.

Dabei kann vorgesehen sein, dass sich in der Mittelstellung der Kulissenzapfen des Riegelschiebers im Übergangsbereich zwischen dem ersten Kulissenbereich und dem zweiten Kulissenbereich der Kulissenführung der Schieberplatte befindet.

Um die Betätigungskräfte bei der manuellen Entriegelung gering zu halten, kann vorgesehen sein, dass der Nusshebel einen Zapfen oder eine Rolle aufweist, mittels dem oder der er direkt mit dem unteren Einzugschieber oder dem oberen Einzugschieber zusammenwirkt, indem der untere Einzugschieber oder der obere Einzugschieber eine Schieberanschlagfläche für den Zapfen oder die Rolle aufweist, derart, dass der Nusshebel über den Zapfen oder die Rolle den unteren Einzugschieber oder den oberen Einzugschieber bei einer manuellen Entriegelung in die Entriegelungsrichtung beaufschlagt, insbesondere schiebt.

Um eine kompakte Ausgestaltung des Treibriegelschlosses zu erreichen, kann vorgesehen sein, dass die Drehachse des Umlenkhebels parallel zu der Drehachse der Schlossnuss verläuft und die Steuerkurve des Umlenkhebels auf einer der Schlossnuss abgewandten Seitenfläche des Umlenkhebels angeordnet ist.

Um eine Beeinflussung zwischen motorischer und manueller Betätigung des Treibriegelschlosses zu verringern, kann zudem vorgesehen sein, dass die Schieberanschlagsfläche des unteren Einzugschiebers oder des oberen Einzugschiebers bei einer motorischen Entriegelung außer Wirkeingriff mit dem Zapfen oder der Rolle des Nusshebels gelangt, insbesondere dass die Schieberanschlagsfläche von dem Zapfen oder der Rolle des Nusshebels abhebt.

Insbesondere kann vorgesehen sein, dass die Schieberanschlagsfläche des unteren Einzugschiebers oder des oberen Einzugschiebers Teil einer Anschlagkurve ist, auf welcher der Zapfen oder die Rolle des Nusshebels abläuft, wenn der obere oder untere Einzugschieber bei einer motorischen Entriegelung außer Wirkeingriff mit dem Zapfen oder der Rolle des Nusshebels gelangt. Durch die Ausbildung der Schieberanschlagsfläche als Anschlagkurve wird ermöglicht, dass selbst bei von der Anschlagsfläche abgehobenem Zapfen oder Rolle des Nusshebels diese auf der Anschlagkurve abläuft und dadurch geführt ist.

Um die Betätigungskräfte bei der motorischen Entriegelung zu reduzieren, kann vorgesehen sein, dass die Schieberplatte einen Schieberzapfen oder eine Schieberrolle aufweist, wobei der Schieberzapfen oder die Schieberrolle den Umlenkhebel beaufschlagt, indem der Schieberzapfen oder die Schieberrolle an einer Steuerkurve des Umlenkhebels abläuft, um den Umlenkhebel zu schwenken.

Dabei kann vorgesehen sein, dass bei einer Entriegelung mittels Schlossnuss der Umlenkhebel dem Schieberzapfen oder der Schieberrolle vorauseilt und so außer Wirkeingriff mit der Schieberplatte gelangt, insbesondere, indem die Steuerkurve des Umlenkhebels von dem Schieberzapfen oder der Schieberrolle abhebt.

In einer Ausgestaltung kann vorgesehen sein, dass die Steuerkurve des Umlenkhebels derart ausgebildet ist, dass bei einer motorischen Entriegelung ausgehend von der Verriegelungsstellung die Drehrate des Umlenkhebels zumindest zu Beginn der motorischen Entriegelung kleiner ist als gegen Ende der motorischen Entriegelung.

Um eine Beeinflussung der motorischen Entriegelung und der manuellen Entriegelung zu verhindern, kann in einer Ausgestaltung vorgesehen sein, dass die Schieberanschlagfläche des unteren Einzugschiebers oder des oberen Einzugschiebers bei einer motorischen Entriegelung außer Wirkeingriff mit dem Zapfen oder der Rolle des Nusshebels gelangt, insbesondere dass die Schieberanschlagfläche von dem Zapfen oder der Rolle des Nusshebels abhebt.

Weiter kann eine gegenseitige Beeinflussung von motorischer und manueller Entriegelung reduziert werden, indem vorzugsweise vorgesehen ist, dass der Motor in seinem Motorabtrieb eine Anschlagfläche aufweist, die mit einem Anschlagzapfen der Schieberplatte in Anlage ist, um die Schieberplatte motorisch in eine Entriegelungsstellung zu beaufschlagen.

Insbesondere kann bei der Entriegelung über die Schlossnuss die Schieberplatte außer Eingriff mit der Anschlagfläche des Motorabtriebs gelangen, insbesondere hebt der Anschlagzapfen der Schieberplatte von der Anschlagfläche des Motorabtriebs ab.

Insbesondere kann vorgesehen sein, dass das Motorgetriebe die Schieberplatte zum Entriegeln mittels einer einseitigen Anlage in Entriegelungsrichtung schiebt, wobei die einseitige Anlage in Entriegelungsrichtung offen ist. Unter einseitiger Anlage kann verstanden werden, dass beispielsweise das Motorgetriebe im Abtrieb einen Zapfen hat, der auf eine Anlagefläche der Schieberplatte einwirkt, oder dass die Schieberplatte einen Zapfen hat, der von einer Anlagefläche des Motorgetriebes geschoben wird. Wesentlich dabei ist, dass die Anlage einseitig ist, sodass auf der anderen Seite keine Bewegungsbehinderung der Schieberplatte erfolgt, sodass sich die Schieberplatte in Entriegelungsrichtung von der Anlage entfernen kann. Dadurch kann in jeder Stellung des Motors bzw. des Motorgetriebes die Schieberplatte weiterbewegt werden, beispielsweise durch eine manuelle mechanische Entriegelung, ohne dass es durch den Motor oder das Motorgetriebe zu einer Verklemmungssituation kommen kann.

Für eine besonders gute Führung der Schieberplatte kann in einer Ausgestaltung vorgesehen sein, dass das Motorgetriebe im Abtrieb zwei Anschlagflächen aufweist, die jeweils mit einem Anschlagzapfen der Schieberplatte in Anlage sind, um die Schieberplatte motorisch in eine Entriegelungsstellung zu beaufschlagen.

Insbesondere kann dabei vorgesehen sein, dass die beiden Anschlagzapfen der Schieberplatte auf verschiedenen Seiten des Abtriebs des Motors angeordnet sind, insbesondere auf verschiedenen Seiten des Spindeltriebs derart angeordnet sind, dass eine Spindel des Spindeltriebs zwischen den beiden Anschlagzapfen verläuft. Dadurch wird die Kraft des Spindeltriebs gleichmäßig auf die beiden Anschlagzapfen links und rechts der Spindel derart verteilt, dass auf die Schieberplatte kein einseitiges Drehmoment einwirkt und diese linear, d.h. parallel zu dem Stulp in dem Schlossgehäuse verschoben wird, ohne dass eine seitliche Beaufschlagung der Schieberplatte durch den Motor möglich ist. Das hat den Vorteil, dass bei der Bewegung der Schieberplatte ebenfalls die Reibungskräfte minimiert und die Gefahr einer Verklemmung ebenfalls minimiert wird.

In einer vorteilhaften Ausgestaltung kann vorgesehen sein, dass in dem Schlossgehäuse ein Federantrieb aufgenommen ist, und die beiden Treibriegelstangen motorisch oder von der Schlossnuss manuell betätigt unter Aufladung des Federantriebs in eine Entriegelungsstellung verbracht werden und beim Ausfahren in die Verriegelungsstellung von dem Federantrieb unterstützt werden, vorzugsweise von dem Federantrieb in die Verriegelungsstellung verbracht werden.

Vorzugsweise kann der Federantrieb zwei Federn aufweisen, wobei eine der Federn die Schieberplatte beaufschlagt und die zweite Feder den unteren Einzugschieber oder den oberen Einzugschieber beaufschlagt, insbesondere sind die Federn als Schraubenfedern und/oder Druckfedern ausgebildet.

Der erfinderische Gedanke umfasst auch eine Verriegelungsvorrichtung für eine zweiflügelige Tür umfassend einen Standflügel und einen Gangflügel, wobei der Standflügel ein Treibriegelschloss nach einem der hierin beschriebenen Ausgestaltungen aufweist, und der Gangflügel ein Antipanikschloss mit einem Riegel und/oder einer Falle aufweist, und wobei das Treibriegelschloss einen Riegelauswerfer und/oder einen Fallenauswerfer aufweist, um den Riegel und/oder die Falle des Antipanikschlosses motorisch oder manuell angetrieben zu entriegeln.

Insbesondere kann das Treibriegelschloss gemäß der DIN EN 179 ausgebildet sein, um für Feuerschutz- und Rauchschutztüren eingesetzt werden zu können. Alternativ und/oder ergänzend kann das erfindungsgemäße Treibriegelschloss auch gemäß der DIN EN 1125 ausgebildet sein, um bei Paniktüren eingesetzt werden zu können.

In den Figuren sind weitere Ausgestaltungen und Beispiele des erfindungsgemäßen Treibriegelschlosses gezeigt und nachfolgend beschrieben. Dabei zeigen:
- Fig. 1:: eine Verriegelungsvorrichtung an einer zweiflügeligen Tür umfassend ein erfindungsgemäßes Treibriegelschloss;
- Fig. 2:: eine schematische Darstellung des Treibriegelschlosses in einer verriegelten Stellung;
- Fig. 3:: das Treibriegelschloss gemäß Figur 2 in einer motorisch entriegelten Stellung;
- Fig. 4:: das Treibriegelschloss gemäß Figur 2 in Mittelstellung;
- Fig. 5:: die freigeschnittene Schieberplatte mit Umlenkhebel des Treibriegelschlosses;
- Fig. 6:: die Anbindung des Umlenkhebels an den unteren Einzugschieber;
- Fig. 7:: die Anbindung des Umlenkhebels an den oberen Einzugschieber;
- Fig. 8:: das Treibriegelschloss gemäß Figur 2 in einer manuell entriegelten Stellung;
- Fig. 9:: die Anbindung des Nusshebels an den unteren Einzugschieber;
- Fig. 10:: eine schematische Darstellung des Zusammenspiels zwischen Riegelschieber und Fallenumlenkhebel;
- Fig. 11:: den Fallenauswerfer mit Fallenumlenkhebel.

In den Figuren sind beispielhafte Ausgestaltungen des erfindungsgemäßen Treibriegelschlosses 2 dargestellt. Diese sollen nicht einschränkend verstanden werden. In den Figuren sind gleichwirkende Komponenten mit denselben Referenzzeichen versehen. Der Fachmann kann anhand seines handwerklichen Könnens die gezeigten unterschiedlichen Ausführungsbeispiele im Rahmen des durch die Ansprüche vorgegebenen Schutzbereichs miteinander kombinieren, ohne dabei den Erfindungsgedanken zu verlassen.

Die Fig. 1 zeigt eine schematische Darstellung einer Verriegelungsvorrichtung 1 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert.

Ebenso ist der Gangflügel 15 über Türbänder 133, 134 an dem Türrahmen 12 der zweiflügeligen Tür 11 schwenkbar gelagert.

Der Gangflügel 15 weist ein Panikschloss 16 auf, welches über eine Türklinke 17 betätigbar ist. Das Panikschloss 16 ist als selbstverriegelndes Panikschloss ausgebildet und weist einen selbsttätig vorschießenden Riegel auf sowie eine Falle. In dem Standflügel 14 ist das erfindungsgemäße Treibriegelschloss 2 aufgenommen. Das Treibriegelschloss 2 weist eine obere Treibriegelstange 24 sowie eine untere Treibriegelstange 25 auf. In der Darstellung der Fig. 1 ist das Treibriegelschloss 2 verriegelt, d.h. die beiden Treibriegelstangen 24 und 25 sind ausgefahren und verriegeln den Standflügel 14 mit dem Türrahmen 12 und dem Boden. Über eine Schlossnuss 23 kann das Treibriegelschloss 2 manuell entriegelt werden. Ferner weist das Treibriegelschloss 2 einen Motor auf, mittels dem das Treibriegelschloss 2 motorisch entriegelt werden kann. Das Anschlusskabel 18 des Motors 3 bzw. der Steuereinrichtung 7 des Motors 3 ist durch den Standflügel 14 und mittels eines flexiblen Kabelübergangs 19 über den Türrahmen 12 geführt. Das Treibriegelschloss 2 weist einen Fallenaufnahmeraum sowie einen Riegelaufnahmeraum auf, in welche die Riegelelemente des Panikschlosses 16, also die Falle und der Riegel, eingreifen können. Über Fallenschieber bzw. Riegelschieber kann mittels des Treibriegelschlosses 2 eine Entriegelung des Panikschlosses 16 erfolgen. D.h. dass bei einer Entriegelung des Treibriegelschlosses 2 zunächst eine Entriegelung des Panikschlosses 16 stattfindet, sodass der Gangflügel 15 geöffnet werden kann, wobei der Standflügel 14 über die Treibriegelstangen noch verriegelt ist. Erst bei vollständiger Entriegelung des Treibriegelschlosses 2 kann dann auch der Standflügel 14 geöffnet werden.

In der Fig. 2 ist das Treibriegelschloss 2 in der verriegelten Stellung schematisch dargestellt. Das Treibriegelschloss 2 weist ein Schlossgehäuse 21 auf, an dessen Vorderseite ein Stulp 22 angeordnet ist. Die Komponenten des Treibriegelschlosses 2 sind innerhalb des Schlossgehäuses 21 aufgenommen. Zur Verdeutlichung ist in der Fig. 2 die Schlossdecke abgenommen bzw. durchsichtig dargestellt. Das Treibriegelschloss 2 weist eine obere Treibriegelstange 24 sowie eine untere Treibriegelstange 25 auf. Die Treibriegelstangen sind jeweils über Einzugschieber 241 und Einzugschieber 251 mit der Mechanik des Treibriegelschlosses 2 verbunden. Der obere Einzugschieber 241 ist mit der oberen Treibriegelstange 24 verbunden. Der untere Einzugschieber 251 ist mit der unteren Treibriegelstange 25 verbunden.

Ferner umfasst das Treibriegelschloss 2 einen Riegelauswerfer 5 und einen Fallenauswerfer 4. In der in Fig. 2 dargestellten verriegelten Position sind die Treibriegelstangen 24, 25 maximal nach oben bzw. unten aus dem Schlossgehäuse 21 ausgefahren. Der Fallenauswerfer ist, wie auch der Riegelauswerfer 5, in das Schlossgehäuse 21 zurückgezogen. Dadurch bilden sich vor dem Fallenauswerfer 4 und dem Riegelauswerfer 5 jeweils ein Aufnahmeraum aus, in den eine Falle bzw. ein Riegel eines Aktivflügelschlosses eingreifen kann. Dadurch kann das Treibriegelschloss 2 nicht nur über die Treibriegelstangen 24, 25 verriegelt werden, sondern auch über die Riegelelemente eines Aktivflügelschlosses.

Ferner umfasst das Treibriegelschloss 2 einen motorischen Antrieb umfassend einen elektrischen Antriebsmotor 3 mit einem Motorabtrieb 31, welcher als Spindeltrieb ausgebildet ist. Der Motorabtrieb 31 umfasst eine Spindel 32 sowie eine Spindelmutter 33. Die Spindelmutter weist zwei Anschlagsflächen 331 und 332 auf, die jeweils mit einem Zapfen einer Schieberplatte 27 zusammenwirken. Die Schieberplatte 27 ist in dem Schlossgehäuse 21 parallel zum Stulp 22 linear verschiebbar gelagert und kann vom Motor 3 bzw. dem Spindeltrieb 31 betätigt werden. In der dargestellten verriegelten Stellung ist die Schieberplatte 27 in ihrer unteren Position angeordnet. Ebenso ist die Spindelmutter 33 in der unteren Position angeordnet.

Ferner umfasst das Treibriegelschloss 2 einen Federantrieb 6, umfassend zwei Druckfedern 61 und 62. Der Federantrieb 6 wird bei einer Entriegelung des Treibriegelschlosses aufgeladen. Bei einer Verriegelung wirkt der Federantrieb 6 unterstützend, um das Treibriegelschloss 2 in die verriegelte Position zu bewegen.

Ferner weist das Treibriegelschloss 2 eine Schlossnuss 23 auf, über die das Treibriegelschloss 2 manuell bzw. mechanisch entriegelbar ist. Die Schlossnuss 23 ist mit einem Nusshebel 231 drehfest verbunden. Der Nusshebel 231 weist an seiner Oberseite einen Mitnehmer 232 auf, um einen Riegelschieberhebel 28 zu betätigen bzw. mitzunehmen.

Der Riegelschieberhebel 28 ist konzentrisch zu der Schlossnuss 23 drehbar gelagert und weist zwei miteinander verbundene Riegelschieberarme auf. Der erste Riegelschieberarm 281 ist oberhalb der Schlossnuss 23 angeordnet und der zweite Riegelschieberarm 282 ist unterhalb der Schlossnuss 23 angeordnet. Der obere Riegelschieberarm 281 wirkt über einen Fallenumlenkhebel 41 mit dem Fallenschieber 4 zusammen. Der untere Riegelschieberarm 282 wirkt mit dem Riegelauswerfer 5 zusammen. Bei Drehung des Riegelschieberhebels 28 entgegen dem Uhrzeigersinn wird sowohl der Riegelauswerfer 5 wie auch der Fallenauswerfer 4 in die Entriegeltstellung betätigt, d.h. in Richtung auf den Stulp 22 zu bewegt. Dadurch können Riegelelemente eines nicht dargestellten Aktivflügelschlosses, die in das Schlossgehäuse 21 des Treibriegelschlosses 2 eingreifen, aus diesem in eine Entriegelungsstellung verdrängt werden.

Die beiden Einzugschieber 241, 251 sind über einen Umlenkhebel 26 miteinander verbunden. Wie auch aus Figur 6 zu entnehmen ist, ist der untere Einzugschieber 251 über den Angriffspunkt 254, der als Drehzapfen ausgebildet ist, mit dem Umlenkhebel 26 drehbar verbunden. Der Umlenkhebel 26 ist als zweiarmiger Umlenkhebel ausgebildet. Der Angriffspunkt 254 ist am ersten Arm 261 des Umlenkhebels 26 angeordnet und am zweiten Arm 262 des Umlenkhebels 26 ist ein Führungszapfen 265 vorgesehen, um den Umlenkhebel 26 mit dem ersten Einzugschieber bzw. dem oberen Einzugschieber 241 zu verbinden (Figur 7).

Wie auch aus Figur 9 hervorgeht, weist der Nusshebel 231 endseitig eine Rolle 233 auf, die mit dem unteren Einzugschieber 251 zusammenwirkt. Bei Drehung der Schlossnuss 23 wird der Nusshebel 231 entgegen dem Uhrzeigersinn bewegt, wobei die Rolle 233 den unteren Einzugschieber 251 anhebt, um die untere Treibriegelstange 25 einzuziehen.

Ferner umfasst das Schlossgehäuse 21 eine Steuereinrichtung 7. Die Steuereinrichtung 7 ist mit dem Motor 3 verbunden, um diesen zu steuern. Über ein Anschlusskabel 18 ist die Steuereinrichtung 7 und damit der Motor 3 elektrisch angeschlossen und wird über dieses Kabel 18 mit elektrischer Energie und mit Steuersignalen versorgt.

Die Steuereinrichtung 7 ist mit mehreren Sensoren verbunden, die im Schlossgehäuse 21 angeordnet sind und mit verschiedenen Komponenten der Schlossmechanik zusammenwirken, beispielsweise um deren Position zu detektieren. So sind im Bereich der Schieberplatte 27 mehrere Sensoren 71, 72, 73 vorgesehen um die Positionen der Schieberplatte 27 zu detektieren. Ein erster Sensor 71 ist als Verriegelungs-Sensor ausgebildet, um die Verriegelungs-Position zu detektieren. Ein zweiter Sensor 72 ist als Mittelstellungs-Sensor ausgebildet, um die Position der Mittelstellung zu detektieren. Ein dritter Sensor 73 ist als Entriegelungs-Sensor ausgebildet, um die Entriegelungsposition zu detektieren. Die Sensoren 71, 72, 73 sind jeweils als Lichtschranke ausgebildet und werden von einer Fahne an der Motormutter durchfahren. Alternativ können die Sensoren 71, 72, 73 auch als Taster oder als Hallsensoren ausgebildet sein.

Über die Steuereinrichtung 7 kann beispielsweise ein Steuersignal empfangen werden, um das Treibriegelschloss zu entriegeln. Daraufhin steuert die Steuereinrichtung 7 den Motor 3 ausgehend von der Verriegeltstellung an. Dabei verfährt der Motor 3 die Schieberplatte 27 parallel zum Stulp 22 bis diese die Entriegelungsposition erreicht. Dies wird vom Entriegelungs-Sensor 73 detektiert und an die Steuereinrichtung 7 gemeldet. Daraufhin schaltet die Steuereinrichtung 7 den Motor 3 ab. Analog kann mittels der Steuereinrichtung 7 und dem Mittelstellungs-Sensor 72 das Treibriegelschloss 2 motorisch in die Mittelstellung verfahren werden.

Weiter umfasst das Treibriegelschloss einen Fallenkontakt 74, um die Position einer Falle eines Aktivflügelschlosses zu detektieren. Die Falle des Aktivflügelschlosses greift bei geschlossenem Gangflügel und verriegeltem Treibriegelschloss 2 in den Fallenaufnahmeraum des Schlossgehäuses 21 ein und betätigt dabei den Fallenkontakt 74. Die Steuereinrichtung 7 ist mit dem Fallenkontakt 74 verbunden und wertet dessen Signal aus, um die Falle des Aktivflügelschlosses zu detektieren. Über die Steuereinrichtung 7 kann das Signal auch mittels des Kabels 18 an eine übergeordnete Steuerungszentrale, beispielsweise eine Zutrittskontrollvorrichtung, gesendet werden.

Weiter umfasst das Treibriegelschloss 2 einen Riegelkontakt 75, um die Position eines Riegels eines Aktivflügelschlosses zu detektieren. Der Riegel des Aktivflügelschlosses greift bei geschlossenem Gangflügel und verriegeltem Treibriegelschloss 2 und verriegeltem Aktivflügelschloss in den Riegelaufnahmeraum des Schlossgehäuses 21 ein und betätigt dabei den Riegelkontakt 75. Die Steuereinrichtung 7 ist mit dem Riegelkontakt 75 verbunden und wertet dessen Signal aus, um den Riegel des Aktivflügelschlosses zu detektieren. Über die Steuereinrichtung 7 kann das Signal auch mittels des Kabels 18 an eine übergeordnete Steuerungszentrale, beispielsweise eine Zutrittskontrollvorrichtung oder eine Alarmanlage, gesendet werden.

In der Fig. 3 ist das Treibriegelschloss 2 gemäß Fig. 2 in einer motorischen Entriegeltstellung dargestellt. Zur motorischen Entriegelung des Treibriegelschlosses 2 wird der Motor 3 betätigt, sodass die Spindelmutter 33, wie in Fig. 3 dargestellt, entlang der Spindel 32 nach oben bewegt wird und dabei die Schieberplatte 27 mitnimmt. Die Mitnahme erfolgt über die erste Anschlagsfläche 331 und zweite Anschlagsfläche 332, die jeweils mit den beiden Anschlagzapfen 271, 272, die beispielsweise in Fig. 5 dargestellt sind, in Anlage sind und dadurch bei der Bewegung entlang der Spindel nach oben die Schieberplatte 27 mitnehmen. Dabei verlässt die Schieberplatte den Schaltbereich des Verriegelungs-Sensors 71, fährt bis in die Entriegeltstellung und betätigt dort den Entriegelungs-Sensor 73.

Der Riegelschieberhebel 28 ist mit seinem ersten Riegelschieberarm 281 bzw. dem oberen Riegelschieberarm 281 in der Kulissenführung 273 der Schieberplatte 27 geführt. Infolge der Bewegung der Schieberplatte 27 parallel zum Stulp 22 nach oben gemäß Figur 3, wird der Riegelschieberhebel 28 durch die Kulissenführung 273 entgegen dem Uhrzeigersinn verschwenkt. Demzufolge drängt der untere bzw. zweite Riegelschieberarm 282 den Riegelauswerfer 5 in die in Figur 3 dargestellte Entriegelungsstellung, bei der der Riegelschieber 5 mit seinem Ende über den Stulp 22 hinaussteht. Der Fallenauswerfer 4 wird über den Umlenkhebel 41, der mit dem ersten Riegelschieberarm 281 verbunden ist, ebenfalls aus dem Schlossgehäuse 21 in die in Figur 3 dargestellte Entriegelungsstellung verfahren.

Die Figur 4 zeigt das Treibriegelschloss gemäß der Figur 2 in Mittelstellung. Ausgehend von der in Figur 2 dargestellten Verriegeltstellung wurde von der Steuereinrichtung 7 der Motor 3 betätigt, um die Schieberplatte 27 in die der Mittelstellung entsprechenden Position zu verfahren. Dazu wird die Schieberplatte 27 über den Motorabtrieb 31 parallel zum Stulp nach oben verfahren, bis der Mittelstellungs-Sensor 72 das Erreichen der Mittelstellung detektiert. Dabei wird der Riegelschwenkhebel 28 aufgrund der Kulissenführung 273 entgegen dem Uhrzeigersinn gedreht und betätigt sowohl den Riegelauswerfer 5 als auch den Fallenauswerfer 4 in die Entriegeltstellung. In der Entriegeltstellung befindet sich der Kopf des Riegelauswerfers 5 und des Fallenauswerfers 4 auf Höhe des Stulp 22 oder steht knapp darüber hinaus. Ein in das Schlossgehäuse aufgenommenes Riegelelement eines Aktivflügelschlosses wird dadurch aus dem Schlossgehäuse hinausgedrängt. Ein Riegel oder eine Falle eines Aktivflügelschlosses gelangt so außer Eingriff mit dem Schlossgehäuse 21.

Zugleich betätigt die Schieberplatte über die Schieberrolle 274 den Umlenkhebel 26. Aufgrund der sehr flach ausgebildeten Steuerkurve 263 wird der Umlenkhebel 26 dabei jedoch nur wenig geschwenkt. Die Steuerkurve 263 verläuft in diesem Bewegungsbereich fast parallel zu der Entriegelungsrichtung, sodass der Umlenkhebel 26 nur relativ wenig bzw. mit einer geringen Geschwindigkeit gedreht wird. Dadurch werden die Einzugschieber 241 und 251 jeweils auch nur um eine geringe Strecke in das Schlossgehäuse 21 eingezogen. Diese Strecke ist so bemessen, dass sich die beiden Treibriegelstangen 24 und 25 in der Mittelstellung noch in Eingriff mit ihren Aufnahmen im Türrahmen 12 bzw. im Boden und damit in einer Verriegelungsstellung befinden. Das heißt, das in der Mittelstellung der Standflügel 14 über die Treibriegelstangen 24 und 25 verriegelt ist, der Aktivflügel 15 bzw. Gangflügel 15 jedoch geöffnet werden kann. So lässt sich beispielsweise eine Tagschaltung realisieren, bei der der Gangflügel 15 frei begehbar ist.

In der Mittelstellung befindet sich die Schieberplatte 27 in einer Position zwischen ihren beiden Endstellungen. Die erste Endstellung ist die verriegelte Position der Schieberplatte 27 gemäß Figur 2. Die zweite Endstellung ist die motorische Entriegeltposition gemäß Figur 3. Die Mittelstellung gemäß Figur 4 ist insbesondere nur für die motorische Entriegelung vorgesehen. Bei der manuellen Entriegelung per Schlossnuss 23 werden die Treibriegelstangen 24 und 25 und der Riegelauswerfer 5 und der Fallenauswerfer 4 direkt in ihre Entriegeltpositionen betätigt, ohne dass eine dazwischenliegende Mittelstellung vorgesehen ist.

In Fig. 5 ist freigeschnitten das Prinzip der Entriegelung der Treibriegelstangen bei motorischer Betätigung der Schieberplatte 27 dargestellt. Wie in Fig. 5 ersichtlich, weist die Schieberplatte 27 eine Schieberrolle 274 auf, die mit einer Steuerkurve 263 des Umlenkhebels 26 zusammenwirkt. Der Umlenkhebel 26 ist um den Drehpunkt 264 drehbar gelagert. Die Steuerkurve 263 ist an dem ersten Arm 261 des Umlenkhebels 26 angeordnet. Infolge der Bewegung der Schieberplatte 27 entlang des dargestellten Pfeils nach oben drückt die Schieberrolle 274 den ersten Arm des Umlenkhebels 26 nach oben, woraufhin sich der über den Angriffspunkt 254 mit dem ersten Arm 261 verbundene untere Einzugschieber 251 ebenfalls nach oben bewegt, sodass die untere Treibriegelstange 25 in das Schlossgehäuse 21 des Treibriegelschlosses 2 eingeschoben wird. Gleichzeitig bewegt sich der zweite Arm 262 des Umlenkhebels 26 nach unten und nimmt dabei den oberen Einzugschieber 241 mit, der über den Führungszapfen 265 an den Umlenkhebel 26 bzw. dessen zweiten Arm 262 angebunden ist. Die Anbindung des unteren Einzugschiebers 251 an den Umlenkhebel 26 ist im Detail in Figur 6 dargestellt. Die Anbindung des oberen Einzugschiebers 241 an den Umlenkhebel 26 ist im Detail in der Figur 7 dargestellt. Bei der Entriegelung wird der Umlenkhebel 26 entlang des um den Drehpunkt 264 dargestellten Pfeiles geschwenkt.

Im oberen Bereich der Schieberplatte ist die Kulissenführung 273 gezeigt, in welcher der Kulissenzapfen 283 des Riegelschieberhebels 28 geführt ist. Die Kulissenführung weist zwei unterschiedlich orientierte Kulissenbereiche 275, 276 auf. Der erste Kulissenbereich 275 verläuft schräg zur Entriegelungsrichtung, um den Riegelschieberhebel zwischen seiner verriegelten Position und der entriegelten Position zu verschwenken. Bei einer Bewegung der Schieberplatte 27 läuft der Kulissenzapfen 283 entlang der Kulissenführung 273 entlang. Der erste Kulissenbereich 275 verläuft schräg zu der Bewegungsrichtung der Schieberplatte 27. Der zweite Kulissenbereich 276 verläuft parallel zu der Bewegungsrichtung der Schieberplatte 27. Der Kulissenzapfen 283 wird bei einer Bewegung der Schieberplatte 27 innerhalb des ersten Kulissenbereichs 275 seitlich versetzt und verschwenkt dabei den Riegelschieberhebel 28. Befindet sich der Kulissenzapfen 283 im zweiten Kulissenbereich 276 wird er nicht seitlich versetzt. Er bleibt bei einer Bewegung der Schieberplatte 27 weiter in Entriegelungsrichtung (parallel zum Stulp 22 nach oben) ortsfest und hält damit den Riegelschieberhebel 28 in seiner Entriegeltstellung fest, in der der Riegelauswerfer 5 und der Fallenauswerfer 4 jeweils ihre Entriegeltposition erreicht haben.

Bei der Verbringung des Treibriegelschlosses 2 von der Verriegeltstellung gemäß Figur 2 in eine Entriegeltstellung wird der Federantrieb 6 des Treibriegelschlosses 2 aufgeladen. Der Federantrieb 6 des Treibriegelschlosses 2 umfasst zwei Druckfedern 61 bzw. 62. Die Druckfeder 61 beaufschlagt die Schieberplatte 27. Die Druckfeder 62 beaufschlagt den unteren Einzugschieber 251. Wie durch Vergleich der Figuren 2 und 3 ersichtlich ist, werden beim Entriegeln des Treibriegelschlosses die beiden Federn 61 bzw. 62 zusammengedrückt. Um das Treibriegelschloss 2 von der entriegelten Stellung gemäß Figur 3 zurück in die Verriegeltstellung gemäß Figur 2 zu führen, wird der Federantrieb 6 freigegeben, sodass unter Entladung der in den Federn 61 und 62 gespeicherten Energie das Treibriegelschloss 2 zurück in seine Verriegeltstellung verbracht wird.

Ergänzend zu der in Figur 3 dargestellten motorischen Entriegelungsstellung des Treibriegelschlosses 2 ist in Figur 8 die Entriegelung des Treibriegelschlosses 2 auf manuelle Art und Weise durch Drehen der Schlossnuss 23 dargestellt. Durch Drehen der Schlossnuss 23 entgegen dem Uhrzeigersinn wird der Nusshebel 231 ebenfalls entgegen dem Uhrzeigersinn gedreht, wobei, wie in Figur 9 vergrößert dargestellt, die Rolle 233 des Nusshebels 231 den unteren Einzugschieber 251 nach oben mitnimmt. Dies erfolgt, indem die Rolle 233 mit der Schieberanschlagfläche 252 in Anlage ist und bei Drehung des Nusshebels 231 diese zusammen mit dem Einzugschieber 251 nach oben betätigt. Dabei wird der Umlenkhebel 26, wie bereits zuvor bei der motorischen Entriegelung, verschwenkt und nimmt den oberen Einzugschieber 241 nach unten mit, was zum unmittelbaren Einzug der Treibriegelstangen 24 bzw. 25 führt.

Bei der manuellen Entriegelung mittels des Nusshebels 231 ist zu beachten, dass die Drehgeschwindigkeit des Umlenkhebels 26 zumindest zu Beginn höher ist als bei der motorischen Entriegelung. Wie aus Figur 5 durch die gestrichelten Linien ersichtlich ist, ist der wirksame Hebel 91 zwischen dem Angriffspunkt 254 und dem Drehpunkt 264 des Umlenkhebels größer als der wirksame Hebel 92 zwischen dem Zapfen der Schieberplatte 274 und dem Drehpunkt 264 des Umlenkhebels 26. Dies bewirkt, dass bei Drehung der Schlossnuss, d.h. bei der manuellen Entriegelung, der Umlenkhebel 26 außer Eingriff mit der Schieberrolle 274 gelangt, insbesondere von dieser abhebt. Dadurch wird die Entriegelung der Treibriegelstangen von dem motorischen Einfluss getrennt. Dadurch kann keine Beeinflussung der manuellen Entriegelung durch den Motor 3 erfolgen, sodass jederzeit sichergestellt ist, dass das Treibriegelschloss 2 manuell über die Schlossnuss 23 entriegelbar ist.

Ferner weist der Nusshebel 231 einen Mitnehmer 232 auf, um den Riegelschieberhebel 28 mitzunehmen. Wie in Figur 8 gezeigt ist, wird infolge des Anschlags zwischen Mitnehmer 232 und Riegelschieberhebel 28 dieser bei Betätigung der Schlossnuss 23 ebenfalls entgegen dem Uhrzeigersinn gedreht, um den Fallenauswerfer 4 und den Riegelauswerfer 5 in die Entriegeltstellung zu verbringen. Infolge der Drehung des Riegelschieberhebels 28 wird die Schieberplatte 27 ebenfalls parallel zum Stulp nach oben betätigt. Dies wird in Figur 8 dadurch verdeutlicht, dass die Anschlagzapfen 271 und 272 von den Anschlagsflächen 331 und 332 des Spindeltriebs 31 abgehoben, d.h. außer Wirkeingriff sind. Da jedoch die Schieberrolle 274 dem Umlenkhebel hinterherläuft, d.h. der Umlenkhebel außer Eingriff mit der Schieberplatte ist, hat diese Verlagerung der Schieberplatte 27 keinen störenden Einfluss auf die mechanische bzw. manuelle Entriegelung des Treibriegelschlosses.

In Figur 9 ist dargestellt, dass die Rolle 233 des Nusshebels 231 an einer Schieberanschlagfläche 252 des unteren Einzugschiebers 251 abläuft.

Bei der motorischen Entriegelung des Treibriegelschlosses 2 wie in Fig. 3 dargestellt, verbleibt der Nusshebel 231 stationär. Der untere Einzugschieber 251 wird dagegen motorisch angetrieben nach oben verlagert. Dadurch hebt die Schieberanschlagfläche 252 von der Rolle 233 des Nusshebels ab.

Ausgehend von der in Figur 8 dargestellten manuellen Entriegelung des Treibriegelschlosses 2 wird die Verriegelung des Treibriegelschlosses 2 wieder in gleicher Art und Weise durch Unterstützung des Federantriebs 6 ermöglicht. In Figur 8 ist ersichtlich, dass beide Federn 61 bzw. 62 des Federantriebs 6 aufgeladen sind. Mit Unterstützung dieser beiden Federn 61, 62 kann das Treibriegelschloss 2 ausgehend von der in Figur 8 dargestellten Entriegelungsstellung zurück in die Verriegeltstellung gemäß Figur 2 verbracht werden.

In der Figur 10 ist zur besseren Übersicht das Zusammenspiel zwischen dem Riegelschieberhebel 28 und dem Fallenauswerfer 4 dargestellt. Gemäß der Darstellung in Figur 10 ist der Fallenauswerfer 4 mittels einem in einer Kulissenführung geführten Zapfen mit dem Fallenumlenkhebel 41 verbunden. Die Figur 11 zeigt die Anbindung des Fallenauswerfers 4 an den Fallenumlenkhebel 41. Der Fallenumlenkhebel 41 ist als zweiarmiger Schwenkhebel ausgebildet, wobei dessen anderer Arm ebenfalls über einen Zapfen in einer Kulisse des ersten Riegelschieberarms 281 geführt ist. Sofern zur Entriegelung wie in Figur 10 durch einen Pfeil angedeutet, der Riegelschieberhebel 28 entgegen dem Uhrzeigersinn gedreht wird, erfolgt durch den Fallenumlenkhebel 41 eine Bewegungsumkehr, die dazu führt, dass der Fallenauswerfer 4 in der in Figur 11 dargestellten Pfeilrichtung aus dem Schlossgehäuse 21 des Treibriegelschlosses 2 gedrängt wird, um ein Riegelelement, insbesondere eine Falle eines Aktivflügelschlosses, zu entriegeln.

Von Vorteil ist, dass bei dem Treibriegelschloss 2 die motorische Entriegelung mittels Motor 3 und Schieberplatte 27 von der mechanischen Entriegelung mittels Schlossnuss 23 und Nusshebel 231 getrennt ist. Die Wirkungskette bei der motorischen Entriegelung läuft über den Motor 3 bzw. das Motorgetriebe 31 und die Schieberplatte 27 auf den Umlenkhebel 26. Die Wirkungskette bei der manuellen Entriegelung läuft über die Schlossnuss 23, den Nusshebel 231 auf den unteren Einzugschieber 251. Indem sowohl bei der manuellen Entriegelung über Schlossnuss 23 der Wirkeingriff zwischen Schieberplatte 27 und Umlenkhebel 26 getrennt wird als auch bei motorischer Entriegelung der Wirkeingriff zwischen Motorabtrieb und Schieberplatte bzw. Nusshebel 231 und unterem Einzugschieber 251 außer Eingriff gelangt, ist sichergestellt, dass zwischen manueller Betätigung und motorischer Betätigung keine störende Wechselwirkung entstehen kann. Dadurch ist sichergestellt, dass das Treibriegelschloss 2 jederzeit entriegelbar ist. Ausgehend von jeder Position kann das Treibriegelschloss 2 sowohl manuell als auch motorisch entriegelt werden, ohne dass es dabei zu störenden Beeinflussungen der beiden Antriebe kommen kann.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Panikschloss
- 17: Türklinke
- 18: Anschlusskabel
- 19: flexibler Kabelübergang

- 2: Treibriegelschloss
- 21: Schlossgehäuse
- 22: Stulp
- 23: Schlossnuss
- 231: Nusshebel
- 232: Mitnehmer
- 233: Rolle
- 24: obere Treibriegelstange
- 241: oberer Einzugschieber
- 25: untere Treibriegelstange
- 251: unterer Einzugschieber
- 252: Schieberanschlagfläche
- 254: Angriffspunkt, Drehzapfen
- 26: Umlenkhebel
- 261: erster Arm
- 262: zweiter Arm
- 263: Steuerkurve
- 264: Drehpunkt Umlenkhebel
- 265: Führungszapfen
- 27: Schieberplatte
- 271: erster Anschlagzapfen
- 272: zweiter Anschlagzapfen
- 273: Kulissenführung
- 274: Schieberrolle
- 28: Riegelschieberhebel
- 281: erster Riegelschieberarm
- 282: zweiter Riegelschieberarm
- 283: Kulissenzapfen

- 3: Motor
- 31: Motorabtrieb, Motorgetriebe
- 32: Spindel
- 33: Spindelmutter
- 331: erste Anschlagfläche
- 332: zweite Anschlagfläche

- 4: Fallenauswerfer
- 41: Fallenumlenkhebel
- 5: Riegelauswerfer
- 6: Federantrieb
- 61: erste Feder
- 62: zweite Feder

- 7: Steuereinrichtung
- 71: Verriegelungs-Sensor, Lichtschranke
- 72: Mittelstellungs-Sensor, Lichtschranke
- 73: Entriegelungs-Sensor, Lichtschranke
- 74: Fallenkontakt
- 75: Riegelkontakt

- 91: erster Hebel
- 92: zweiter Hebel

## Patentansprüche

1. Verfahren zum Betreiben eines Treibriegelschlosses (2), um einen Standflügel (14) einer zweiflügeligen Tür (11) in geschlossenen Stellung mittels wenigstens einer Treibriegelstange (24, 25) zu verriegeln und zu entriegeln, wobei ein Treibriegelschloss (2) bereitgestellt wird, umfassend ein Schlossgehäuse (21) sowie wenigstens einen Einzugschieber (241, 251) verbindbar mit einer Treibriegelstange (24, 25) und umfassend einen Riegelauswerfer (5) und/oder einen Fallenauswerfer (4), um einen Riegel und/oder eine Falle eines Aktivflügelschlosses (16) der zweiflügeligen Tür (11) zu entriegeln, wobei die wenigstens eine Treibriegelstange (24) und der Riegelauswerfer (5) und/oder Fallenauswerfer (4) manuell mittels einer Schlossnuss (23) und einem Nusshebel (231) durch Schwenken der Schlossnuss (23) über einen definierten Schwenkbereich, und/oder motorisch mittels Motor (3) durch Verfahren eines Motorabtriebs (31) über einen definierten Verfahrbereich von einer verriegelten Position in eine entriegelte Position verbringbar ist bzw. sind,
**dadurch gekennzeichnet,**
**dass** bei einer Entriegelung mittels Schlossnuss (23) der wenigstens eine Einzugschieber (241, 251) zusammen mit dem Riegelauswerfer (5) und/oder Fallenauswerfer (4) betätigt wird, sodass der wenigstens eine Einzugschieber (241, 251) zusammen mit dem Riegelauswerfer (5) und/oder Fallenauswerfer (4) in die entriegelte Position gelangt, und dass der Verfahrbereich des Motorabtriebs (31) in zwei Verfahrbereiche mit einer zwischenliegenden Mittelstellung unterteilt ist und bei der motorischen Entriegelung im ersten Verfahrbereich der wenigstens eine Einzugschieber (241, 251) zusammen mit dem Riegelauswerfer (5) und/oder Fallenauswerfer (4) betätigt wird und im zweiten Verfahrbereich im Wesentlichen nur noch der wenigstens eine Einzugschieber (241, 251) betätigt wird, um die wenigstens eine Treibriegelstange (24, 25) zeitlich nach dem Riegelauswerfer (5) und/oder Fallenauswerfer (4) in die entriegelte Position zu bewegen.

2. Verfahren zum Betreiben eines Treibriegelschlosses nach Anspruch 1,
**dadurch gekennzeichnet,**
**dass** der Riegelauswerfer (5) und/oder der Fallenauswerfer (4) mit Erreichen der Mittelstellung in ihre entriegelte Position gelangen, oder in der Mittelstellung in ihrer entriegelten Position sind, und/oder dass der wenigstens eine Einzugschieber (241, 251) in der Mittelstellung noch in einer verriegelten Position ist.

3. Verfahren zum Betreiben eines Treibriegelschlosses nach einem der Ansprüche 1 bis 2,
**dadurch gekennzeichnet,**
**dass** ausgehend von der verriegelten Stellung bei der motorischen Entriegelung der wenigstens eine Einzugschieber (241, 251) langsamer als der Riegelauswerfer (5) und/oder der Fallenauswerfer (4) verfahren wird, sodass der wenigstens eine Einzugschieber (241, 251) zeitlich nach dem Riegelauswerfer (5) und/oder Fallenauswerfer (4) die Entriegeltposition erreicht, und dass bei der Entriegelung per Schlossnuss (23) der wenigstens eine Einzugschieber (241, 251) synchron zu dem Riegelauswerfer (5) und/oder dem Fallenauswerfer (4) verfahren wird, derart, dass der Riegelauswerfer (5) und/oder der Fallenauswerfer (4) zusammen mit dem wenigstens einen Einzugschieber (241, 251) die Entriegeltposition erreicht oder erreichen.

4. Treibriegelschloss, um einen Standflügel (14) einer zweiflügeligen Tür (11) zu verriegeln und/oder zu entriegeln, insbesondere, um ein Verfahren nach einem der Ansprüche 1 bis 5 zu betreiben, mit einem Schlossgehäuse (21) und mit wenigstens einen Einzugschieber (241) zum Bewegen wenigstens einer Treibriegelstange (24), und mit einem Riegelauswerfer (5) und/oder einem Fallenauswerfer (4), um einen Riegel oder eine Falle eines Aktivflügelschlosses (16) zum Entriegeln aus dem Schlossgehäuse (21) zu drängen, wobei das Treibriegelschloss (2) mittels einer im Schlossgehäuse (21) drehbar gelagerten Schlossnuss (23) mit Nusshebel (231) manuell entriegelbar ist, und mittels einem im Schlossgehäuse (21) aufgenommenen Motor (3), welcher mit einer Steuereinrichtung (7) verbunden ist, motorisch entriegelbar ist,
**dadurch gekennzeichnet,**
**dass** ausgehend von der verriegelten Stellung der Motor (3) von der Steuereinrichtung (7) in eine Mittelstellung ansteuerbar ist, in welcher der Motor (3) den Riegelauswerfer (5) und/oder den Fallenauswerfer (4) in ihre entriegelte Stellung bewegt hat, und der wenigstens eine Einzugschieber (241) oder die wenigstens eine Treibriegelstange (24) noch in einer verriegelten Position ist, und dass bei der Entriegelung per Schlossnuss (23) der wenigstens eine Einzugsschieber (241) synchron zu dem Riegelauswerfer (5) und/oder dem Fallenauswerfer (4) verfahren wird, derart, dass der Riegelauswerfer (5) und/oder der Fallenauswerfer (4) zusammen mit dem wenigstens einen Einzugschieber (241) die Entriegeltposition erreicht oder erreichen.

5. Treibriegelschloss nach Anspruch 4,
**dadurch gekennzeichnet,**
**dass** das Schlossgehäuse (21) einen Stulp (22) und eine von dem Motor (3) parallel zu dem Stulp (22) verfahrbare Schieberplatte (27) aufweist, und die Steuereinrichtung (7) wenigstens drei Sensoren (71, 72, 73) umfasst, um die verriegelte Stellung, die Mittelstellung und die entriegelte Stellung zu detektieren, insbesondere
**dass** der Motor (3) als Linearmotor ausgebildet ist oder einen Spindeltrieb (31) aufweist, um die Schieberplatte (27) in einer Entriegelungsrichtung zu verfahren, und die Sensoren (71, 72, 73) mit dem Linearmotor (3) und/oder dem Spindeltrieb (31) und/oder der Schieberplatte (27) zusammenwirken, insbesondere an dem Linearmotor (3) oder dem Spindeltrieb (31) oder der Schieberplatte (27) angeordnet sind, um die Verriegeltstellung und/oder die Mittelstellung und/oder die Entriegeltstellung zu detektieren, wobei vorzugsweise vorgesehen ist, dass die Sensoren (71, 72, 73) einen Näherungsschalter und/oder eine Lichtschranke und/oder einen Taster umfassen, oder dass die Sensoren (71, 72, 73) als Näherungsschalter und/oder als Lichtschranke und/oder als Taster ausgebildet sind.

6. Treibriegelschloss nach einem der Ansprüche 4 oder 5,
**dadurch gekennzeichnet,**
**dass** in dem Schlossgehäuse (21) ein oberer Einzugschieber (241), anschließbar an eine obere Treibriegelstange (24), und ein unterer Einzugschieber (251), anschließbar an eine untere Treibriegelstange (25), gelagert sind, wobei die beiden Einzugschieber (241, 251) über einen Umlenkhebel (26) direkt miteinander verbunden sind.

7. Treibriegelschloss nach einem der Ansprüche 5 oder 6,
**dadurch gekennzeichnet,**
**dass** in dem Schlossgehäuse (21) ein zweiarmiger Riegelschieberhebel (28) konzentrisch zu der Schlossnuss (23) drehbar gelagert ist, dessen erster Arm (281) einen Kulissenzapfen (283) aufweist, und über diesen in einer Kulissenführung (273) der Schieberplatte (27) geführt, und dessen zweiter Arm (282) direkt mit dem Riegelauswerfer (5) zusammenwirkt, um diesen zwischen einer aus dem Schlossgehäuse (21) vorgeschlossenen Entriegelungsstellung und einer in das Schlossgehäuse (21) zurückgezogenen Verriegelungsstellung zu bewegen, wobei insbesondere vorgesehen ist,
**dass** der zweite Arm (282) des Riegelschieberhebels (28) über einen Fallenumlenkhebel (41) den Fallenauswerfer (4) betätigt, um diesen zwischen einer Entriegelungsstellung und einer Verriegelungsstellung zu bewegen.

8. Treibriegelschloss nach Anspruch 7,
**dadurch gekennzeichnet,**
**dass** der Nusshebel (231) einen Mitnehmer (232) für den Riegelschieberhebel (28) aufweist, der bei Drehung der Schlossnuss (23) in Anlage mit dem Riegelschieberhebel (28) gelangt, um diesen in eine Entriegelungsstellung mitzunehmen.

9. Treibriegelschloss nach einem der Ansprüche 4 bis 8,
**dadurch gekennzeichnet,**
**dass** zum motorischen Entriegeln der Motor (3) die Schieberplatte (27) beaufschlagt, und dass zum manuellen Entriegeln der Nusshebel (231) direkt den unteren Einzugschieber (241) oder direkt den oberen Einzugschieber (251) beaufschlagt, insbesondere dass der Nusshebel (231) den unteren Einzugschieber (241) oder den oberen Einzugschieber (251) zum Entriegeln in dieselbe Richtung, insbesondere die Entriegelungsrichtung, beaufschlagt, in die der Motor (3) die Schieberplatte (27) zum Entriegeln beaufschlagt.

10. Treibriegelschloss nach einem der Ansprüche 7 bis 9,
**dadurch gekennzeichnet,**
**dass** die Kulissenführung (273) der Schieberplatte (27) zwei Bereiche aufweist, wobei der erste Kulissenbereich (275) schräg zur Entriegelungsrichtung verläuft, um den Riegelschieberhebel (28) zwischen seiner verriegelten Position und der entriegelten Position zu verschwenken, und der zweite Kulissenbereich (276) parallel zur Entriegelungsrichtung verläuft, um den Riegelschieberhebel (28) in der entriegelten Position zu halten, vorzugsweise dass die Kulissenführung (273) derart ausgestaltet ist, dass der Riegelschieberhebel (28) ausgehend von der verriegelten Stellung in der Mittelstellung des Motors (3) bereits seine entriegelte Position erreicht hat, und/oder
**dass** sich in der Mittelstellung der Kulissenzapfen (283) des Riegelschieberhebels (28) im Übergangsbereich zwischen dem ersten Kulissenbereich (275) und dem zweiten Kulissenbereich (276) der Kulissenführung (273) der Schieberplatte (27) befindet.

11. Treibriegelschloss nach einem der Ansprüche 4 bis 10,
**dadurch gekennzeichnet,**
**dass** der Nusshebel (231) einen Zapfen oder eine Rolle (233) aufweist, mittels dem oder der er direkt mit dem unteren Einzugschieber (241) oder dem oberen Einzugschieber (251) zusammenwirkt, indem der untere Einzugschieber (241) oder der obere Einzugschieber (251) eine Schieberanschlagfläche (252) für den Zapfen oder die Rolle (233) aufweist, derart, dass der Nusshebel (231) über den Zapfen oder die Rolle (233) den unteren Einzugschieber (241) oder den oberen Einzugschieber (251) bei einer manuellen Entriegelung in die Entriegelungsrichtung beaufschlagt, insbesondere schiebt.

12. Treibriegelschloss nach einem der Ansprüche 6 bis 11,
**dadurch gekennzeichnet,**
**dass** die Schieberplatte (27) einen Schieberzapfen oder eine Schieberrolle (274) aufweist, wobei der Schieberzapfen oder die Schieberrolle (274) den Umlenkhebel (26) beaufschlagt, indem der Schieberzapfen oder die Schieberrolle (274) an einer Steuerkurve (263) des Umlenkhebels (26) abläuft, um den Umlenkhebel zu (26) schwenken, wobei vorzugsweise vorgesehen ist,
**dass** bei einer Entriegelung mittels Schlossnuss (23) der Umlenkhebel (26) dem Schieberzapfen oder der Schieberrolle (274) vorauseilt und so außer Wirkeingriff mit der Schieberplatte (27) gelangt, insbesondere, indem die Steuerkurve (263) des Umlenkhebels (26) von dem Schieberzapfen oder der Schieberrolle (274) abhebt, und/oder dass die Steuerkurve (263) des Umlenkhebels (26) derart ausgebildet ist, dass bei einer motorischen Entriegelung ausgehend von der Verriegelungsstellung die Drehrate des Umlenkhebels (26) zumindest zu Beginn der motorischen Entriegelung kleiner ist als gegen Ende der motorischen Entriegelung.

13. Treibriegelschloss nach einem der Ansprüche 11 oder 12,
**dadurch gekennzeichnet,**
**dass** die Schieberanschlagfläche (252) des unteren Einzugschiebers (251) oder des oberen Einzugschiebers (241) bei einer motorischen Entriegelung außer Wirkeingriff mit dem Zapfen oder der Rolle (233) des Nusshebels (231) gelangt, insbesondere dass die Schieberanschlagfläche (252) von dem Zapfen oder der Rolle (233) des Nusshebels (231) abhebt.

14. Treibriegelschloss nach einem der Ansprüche 5 bis 13,
**dadurch gekennzeichnet,**
**dass** der Motor (3) in seinem Motorabtrieb eine Anschlagfläche (331, 332) aufweist, die mit einem Anschlagzapfen (271, 272) der Schieberplatte (27) in Anlage ist, um die Schieberplatte (27) motorisch in eine Entriegelungsstellung zu beaufschlagen, insbesondere dass bei der Entriegelung über die Schlossnuss (23) die Schieberplatte (27) außer Eingriff mit der Anschlagfläche (331, 332) des Motorabtriebs (31) gelangt, insbesondere dass der Anschlagzapfen (271, 272) der Schieberplatte (27) von der Anschlagfläche (331, 332) des Motorabtriebs (31) abhebt.

15. Treibriegelschloss nach einem der Ansprüche 10 bis 14,
**dadurch gekennzeichnet,**
**dass** in dem Schlossgehäuse (21) ein Federantrieb (6) aufgenommen ist, und wobei die beiden Treibriegelstangen (24, 25) motorisch und/oder von der Schlossnuss (23) manuell betätigt unter Aufladung des Federantriebs (6) in eine Entriegelungsstellung verbracht werden und beim Ausfahren in die Verriegelungsstellung von dem Federantrieb (6) unterstützt werden, vorzugsweise alleine von dem Federantrieb (6) in die Verriegelungsstellung verbracht werden, wobei vorzugsweise vorgesehen ist,
**dass** der Federantrieb (6) zwei Federn (61, 62) aufweist, wobei eine der Federn (61) die Schieberplatte (27) beaufschlagt und die zweite Feder (62) den unteren Einzugschieber (251) oder den oberen Einzugschieber (241) beaufschlagt, insbesondere dass die Federn (61, 62) als Schraubenfedern und/oder Druckfedern ausgebildet sind.
